# EUROPÄISCHE PATENTANMELDUNG

(11) **EP 0 652 571 A1**
(43) Veröffentlichungstag der Anmeldung: **10.05.1995**
(21) Anmeldenummer: 93810771.1
(22) Anmeldetag: 09.11.1993
(51) Int. Cl.: H01B 7/00

(54) **Elektrisches Kabel**

(71) Anmelder: CIBA-GEIGY AG, CH-4002 Basel (CH)
(72) Erfinder: Fischer,Michael,Dr., CH-1712 Tafers (CH)

(57) **Zusammenfassung**

Ein elektrisches Kabel weist einen Leiter (1) aus Alkalimetall und einen Mantel (2) zum luft- und wasserdichten Abschirmen des Alkalimetall-Leiters (1) gegenüber der Umgebung auf. Das Kabel ist mit einer nichtmetallischen Verstärkungsstruktur ausgestattet, die vorzugsweise in direktem Kontakt mit dem Alkalimetall-Leiter (1) steht. Das einen Alkalimetall-Leiter (1) enthaltende Verbundkabel zeichnet sich aus durch ein relativ geringes Gewicht und eine hohe Festigkeit bei kleinem elektrischem Widerstand. Es ist als Freileitungskabel oder, nach entsprechender Adaption, auch als Erdkabel einsetzbar.

## Beschreibung

Die Erfindung betrifft ein elektrisches Kabel gemäss Oberbegriff des Patentanspruchs 1.

Die Übertragung von elektrischer Energie über weite Entfernungen erfolgt aus wirtschaftlichen Gründen meist über Freileitungen. Dabei wird Gleichstrom oder mehr noch Wechselstrom sehr hoher elektrischer Spannungen (üblicherweise bis zu 700 kV) transportiert. Die dafür eingesetzten elektrischen Kabel bestehen meist aus Kupfer- oder Aluminiumlegierungen. Es werden auch Kabel aus reinem Aluminium mit Stahlverstärkung eingesetzt.

Je nach der Grösse der übertragenen Spannung sind aus Sicherheitsgründen Mindesthöhen vorgeschrieben, in welcher die elektrischen Kabel einer Freileitung über dem Erdboden verlaufen müssen. Entsprechend dem Gewicht des Kabels, dem Abstand der Masten, an denen das Kabel aufgehängt ist, und der im Kabel wirkenden Zugspannung hängt jedes elektrische Kabel mehr oder weniger stark durch. Dieser Durchhang ist zudem auch noch temperaturabhängig. Deshalb muss sorgfältig darauf geachtet werden, dass der maximale Durchhang der elektrischen Kabel die vorgeschriebene Mindesthöhe über dem Erdboden nicht unterschreitet. Aus diesen Bedingungen ergibt sich die Anzahl von Masten, die auf einer bestimmten Strecke einer bestimmten Topologie erforderlich sind.

Die Abstände zwischen den Masten können umso grösser gewählt werden, je geringer der Durchhang der elektrischen Kabel ist. Die Kosten der Energieübertragung hängen zu einem nicht unerheblichen Teil auch von den Investitionskosten für die Freileitung ab. Diese wiederum sind, abgesehen von den Kosten für die elektrischen Kabel, in erster Linie vom Aufwand für die Herstellung und Errichtung und den Unterhalt der Masten abhängig. Eine Reduktion der erforderlichen Anzahl der Masten wirkt sich daher unmittelbar auf die Kosten der Energieübertragung aus. Eine Verringerung der Anzahl der erforderlichen Masten hätte auch Vorteile für das Landschaftsbild, welches durch die Masten oft stark beeinträchtigt wird. Die Reduktion der Anzahl der Masten verringert auch das Gefährenpotential, das durch die Freileitungen gegeben ist. Nicht zu vernachlässigen ist nämlich die Anziehungskraft, die derartige Masten auf spielende Kinder ausüben können, wodurch es immer wieder zu tragischen Unfällen kommen kann.

Neben der Übertragung über Freileitungen wird elektrische Energie auch über Erdkabel transportiert. Die dafür eingesetzten elektrischen Kabel müssen gegenüber der umgebenden Erde gut isoliert sein. Der Aufwand für die Isolation ist dabei abhängig von der elektrischen Spannung. Da der Aufwand für die Isolation relativ gross ist, und da zudem die Installationskosten für die Verlegung und Für den Unterhalt von Erdkabeln, insbesondere der Aufwand bei der Fehlerbehebung bei verlegten Kabeln, sehr gross sind werden üblicherweise Freileitungen favorisiert. Dennoch sind bereits Kabel mit einem Natriumleiter als Erdkabel vorgeschlagen worden. Diese Kabel bestehen aus einer Eisenhülse, die mit festem Natrium gefüllt ist. Eine Kunststoffisolation schirmt die leitenden Teile gegenüber der Umgebung ab. Derartige Erdkabel wurden für die Übertragung von elektrischer Energie mit Spannungen von bis zu 35 kV vorgeschlagen. Für den Einsatz als Freileitung sind diese Kabel jedoch zu schwer.

Es besteht daher der Wunsch nach einem elektrischen Kabel, dessen Eigenschaften den Einsatz bei Freileitungen erlauben. Dabei soll es auch möglich sein, den Abstand zwischen den einzelnen Masten einer Freileitung zu vergrössern und somit die Anzahl von Masten zu verringern. Das elektrische Kabel soll, gegebenenfalls nach Vornahme der erforderlichen Adaptionen, auch Erdkabel einsetzbar sein.

Die Lösung all dieser und noch weiterer Aufgaben erfolgt durch ein elektrisches Kabel gemäss Kennzeichen des Patentanspruchs 1. Weitere bevorzugte Ausführungsvarianten des erfindungsgemässen elektrischen Kabels sind jeweils Gegenstand der entsprechenden abhängigen Ansprüche. Das erfindungsgemässe elektrische Kabel weist einen Leiter von vorzugsweise etwa kreisförmigem Querschnitt aus Alkalimetall und einen Mantel zum luft- und wasserdichten Abschirmen des Alkalimetall-Leiters gegenüber der Umgebung auf. Das Kabel ist mit einer nichtmetallischen Verstärkungsstruktur ausgestattet, die vorzugsweise in direktem Kontakt mit dem Alkalimetall-Leiter steht. Das einen Alkalimetall-Leiter enthaltende Verbundkabel zeichnet sich aus durch ein relativ geringes Gewicht und eine hohe Festigkeit bei kleinem elektrischem Widerstand. Die thermische Ausdehnung des erfindungsgemässen elektrischen Kabels ist sehr gering und kann praktisch vernachlässigt werden. Dadurch kann der Abstand zwischen den einzelnen Masten vergrössert werden ohne dass das Kabel stärker durchhängt. Wegen der Verringerung der Anzahl der Masten vereinfachen sich die Konstruktion, die Montage und der Unterhalt der Übertragungsleitung. Aufgrund seiner Konzeption ist das erfindungsgemässe elektrische Kabel sowohl als Freileitungskabel als auch als Erdkabel einsetzbar, wobei im letzteren Fall selbstverständlich für die notwendige Isolation gesorgt werden muss.

In einer besonders bevorzugten Ausführungsvariante wird bei dem erfindungsgemässen elektrischen Kabel das Alkalimetall Natrium als Material für den Leiter gewählt. Natrium ist auf der Erde reichlich vorhanden und leicht zugänglich. Seine Gewinnung ist daher sehr kostengünstig. Bei der Herstellung von Natrium ist nur etwa ein Drittel des Energieeinsatzes für die Herstellung von Aluminium erforderlich, das bei den konventionellen Kabeln zum Einsatz kommt. Ein ganz entscheidender Vorteil des Natriums liegt in seiner geringen Dichte, die nur etwa ein Drittel der Dichte von Aluminium beträgt. Zwar leitet Natrium den elektrischen Strom etwas schlechter als Aluminium, jedoch kann dieser Nachteil durch Vergrösserung des Leiterquerschnittes wettgemacht werden, ohne dabei allzuviel des Gewichtsvorteils einzubüssen.

Eine sehr einfache Konstruktion des erfindungsgemässen elektrischen Kabels besteht darin, dass der Mantel die nichtmetallische Verstärkungsstruktur bildet. Der Mantel erfüllt dabei gleichzeitig zwei Funktionen: einerseits schirmt er den Natriumleiter gegen die Umgebung, insbesondere gegen Luftzutritt und Feuchtigkeitseintritt, ab, andererseits verleiht er dem Kabel die erforderliche Festigkeit. Das erfindungsgemässe elektrische Kabel ist besonders leicht, wenn der Mantel aus einem faserverstärkten Polymerrohr besteht. Zur Erzielung einer besonders hohen mechanischen Festigkeit bei kleinem Gewicht werden vorzugsweise Kohlefaserlaminate gewählt. Die Herstellung des Rohres aus Kohlefasern und einer Polymermatrix erfolgt beispielsweise nach dem Pultrusionsverfahren, welches beispielsweise in Encyclopedia of polymer science and engineering, Vol.13, John Wiley & Sons, New York 1988, Seiten 660-665 beschrieben ist. Die Polymermatrix kann bei diesem Verfahren vernetzt oder unvernetzt sein. Das Rohr wird mit Natrium gefüllt und mit Metallteilen, beispielsweise einer Aluminium- oder Kupferlegierung luft- und wasserdicht verschlossen. Das derart hergestellte elektrische Kabel ist besonders leicht und weist eine sehr gute Zugfestigkeit und einem kleinen elektrischen Widerstand auf. Die thermische Ausdehnung des Kabels ist vernachlässigbar. Ein derartiges Kabel eignet sich besonders gut als Energieübertragungskabel bei Freileitungen.

Bei einem zweiten Ausführungsbeispiel des elektrischen Kabels ist die nichtmetallische Verstärkungsstruktur ein Faserbündel, welches etwa zentrisch in den Alkalimetall-Leiter bzw. den Natrium-Leiter eingebettet ist. Das Faserbündel ist beispielsweise ein Bündel aus Kohlefasern oder SiC-Fasern oder Al₂O₃-Fasern oder Kevlarfasern oder Glasfasern. Vorzugsweise wird ein Kohlefaserbündel eingesetzt, das einen Durchmesser von etwa 1 mm bis etwa 20 mm, vorzugsweise etwa 7 mm aufweist.

Der Mantel ist ein dünnes metallisches Rohr, beispielsweise
aus einer Aluminium- oder Kupferlegierung. Zur Herstellung dieses elektrischen Kabels wird das Kohlefaserbündel etwa zentrisch in dem metallischen Rohr fixiert. Danach wird das Rohr mit Natrium gefüllt und an beiden Enden mit metallischen Endstücken, beispielsweise aus einer Aluminium- oder Kupferlegierung, luft- und wasserdicht verschlossen. Das Kabel weist ein relativ geringes Gewicht auf, und seine thermische Ausdehnung ist sehr klein und praktisch vernachlässigbar. Das mittig angeordnete Kohlefaserbündel verleiht dem Kabel eine besonders hohe Zugfestigkeit; daher ist auch dieses Kabel sehr gut als Energieübertragungskabel in Freileitungen einsetzbar. Der metallische Mantel des Kabels verleiht dem Kabel auch eine sehr gute Beständigkeit gegen mechanische Beschädigungen, beispielsweise durch Stösse oder übermässigen Druck. Daher eignet sich das elektrische Kabel auch sehr gut als Erdkabel. Es versteht sich, dass im Falle einer Verlegung in der Erde der Mantel des Kabels mit einer elektrisch isolierenden Schutzhülle umgeben ist.

Neben dem Gewinn an Zugfestigkeit liegt der grosse Vorteil der erfindungsgemässen elektrischen Kabel in der Gewichtsreduktion. Dieser Vorteil wird umso deutlicher, je grösser der Querschnitt des Leiters aufgrund des Einsatzgebietes, das heisst der Grösse der zu übertragenden Stromstärke, sein muss. Vorzugsweise werden alkalimetallische Leiter mit einem Durchmesser von etwa 15 mm bis etwa 60 mm eingesetzt. Der metallische oder nichtmetallische Mantel weist dabei eine Wandstärke von etwa 0.3 mm bis etwa 3 mm, vorzugsweise etwa 1.0 mm, auf. Falls erforderlich kann der Mantel noch von einer elektrisch isolierenden Schutzhülle einer Wandstärke von bis etwa 20 mm umgeben sein. Die derart ausgebildeten elektrischen Kabel sind als Transportleitungen für die Übertragung von elektrischer Energie in Wechselstrom oder Gleichstrom bei hohen elektrischen Spannungen von bis zu 700 kV einsetzbar.

Im folgenden wird die Erfindung mit allen ihr als wesentlich zugehörigen Details unter Bezugnahme auf die beispielsweise dargestellten Ausführungsformen näher erläutert. Es zeigen in schematischer Darstellung:
- Fig. 1: ein erstes Ausführungsbeispiel des elektrischen Kabels im Querschnitt,
- Fig. 2: ein zweites Ausführungsbeispiel des elektrischen Kabels im Querschnitt, und
- Fig. 3: eine perspektivische Darstellung eines Endes des Kabels gemäss Fig. 1 mit integriertem Endstück.

Das in Fig. 1 dargestellte erste Ausführungsbeispiel des elektrischen Kabels umfasst einen Alkalimetall-Leiter 1, insbesondere einen Natriumleiter, von etwa kreisförmigem Querschnitt und darüber einen Mantel 2. Der Mantel 2 ist ein Rohr aus einem Faserlaminat mit Polymermatrix. Das Faserlaminat ist beispielsweise ein Kohlefaserlaminat mit einem auf das Volumen bezogenen Fasergehalt von etwa 60 %. Das Rohr kann im Pultrusionsverfahren mit einer vernetzten oder einer unvernetzten Polymermatrix hergestellt werden. Geeignete Polymermatrixsysteme sind beispielsweise die Systeme LY 556 (Kunstharz), HY 917 (Härter), DY 070 (Beschleuniger) oder XB 5132 (Kunstharz), XB 5133 (Härter), DY 070 (Beschleuniger) der Anmelderin, die in einer Werbebroschüre "® Araldite Matrix Systems", Publ.Nr. 38150/e (910.804/20), August 1991 beschrieben sind. Der Mantel 2 erfüllt gleichzeitig zwei Funktionen: einerseits schirmt er den Natriumleiter gegen die Umgebung, insbesondere gegen Luftzutritt und Feuchtigkeitseintritt, ab, andererseits stellt er eine nichtmetallische Verstärkungsstruktur dar und verleiht dem Kabel die erforderliche Festigkeit. Das derart ausgebildete elektrische "Verbund"-Kabel ist besonders leicht. Dabei besitzt es sehr gute mechanische Festigkeiten, insbesondere weist es eine hohe Zugfestigkeit auf. Die thermische Ausdehnung des Kabels ist vernachlässigbar. Aus diesen Gründen ist das elektrische Kabel besonders gut als Energieübertragungskabel in Freileitungen einsetzbar. Durch das geringe Gewicht und die hohe Zugfestigkeit weist das Kabel einen geringen Durchhang auf; daher kommt man auf einer vorgegebenen Strecke mit einer geringeren Anzahl von Masten aus ohne dabei die vorgeschriebene Mindesthöhe des Kabels über dem Erdboden zu unterschreiten

Das in Fig. 2 dargestellte zweite Ausführungsbeispiel des erfindungsgemässen elektrischen Leiters umfasst wiederum einen Alkalimetall-Leiter 1, insbesondere einen Natriumleiter, von etwa kreisförmigem Querschnitt und einen Mantel 2. Der Mantel 2 ist in diesem Fall ein metallisches Rohr, beispielsweise aus einer Aluminium- oder Kupferlegierung. Der Mantel 2 schirmt den Leiter 1 gegen die Umgebung luft- und feuchtigkeitsdicht ab. Etwa mittig des atriumleiters 1 ist ein Kohlefaserbündel 3 angeordnet, welches einen Durchmesser entsprechend der gewünschten Zugfestigkeit des Kabels, beispielsweise von etwa 1 mm bis etwa 20 mm aufweist. Die Kohlefasern weisen beispielsweise eine Dichte von 1.82 g/cm³ auf. Ihre Spannung beim Bruch beträgt dabei beispielsweise 7 GPa, der Elastizitätsmodul 294 GPa. Die Dehnung beim Bruch in Längsrichtung der beispielsweise eingesetzten Kohlefaserbündel beträgt 2.4 %. Das etwa im Zentrum des Natriumleiters 1 verlaufende Kohlefaserbündel 3 stellt die Verstärkungsstruktur für das elektrische Kabel dar.

Zur Herstellung wird das Kohlefaserbündel 3 etwa zentrisch im den Mantel 2 bildenden metallischen Rohr fixiert. Danach wird das Rohr mit Natrium 1 gefüllt und luft- und feuchtigkeitsdicht verschlossen. Das derart hergestellte elektrische Kabel ist sehr leicht, es besitzt dabei aber sehr gute mechanische Eigenschaften und einen Kleinen elektrischen Widerstand. Insbesondere verleiht das zentrale Kohlefaserbündel dem Kabel eine hohe Festigkeit, weshalb es unter Zugspannung kaum durchhängt. Deshalb ist auch diese Ausführungsvariante des elektrischen Kabels sehr gut für den Einsatz bei Freileitungen geeignet und erlaubt dabei eine Verringerung der Zahl der erforderlichen Masten.

Der Mantel 2 verleiht dem Kabel eine erhöhte Festigkeit gegenüber Druck- oder Schlagbeanspruchung. Daher ist das gemäss Fig. 2 ausgebildete elektrische Kabel nicht nur für den Einsatz in Freileitungen geeignet sondern es kann auch bei Erdleitungen als Energieübertragungskabel eingesetzt werden. In diesem Fall ist der Mantel 2 noch zusätzlich mit einer elektrisch isolierenden Schutzhülle 4 umgeben (Fig. 2).

In Fig. 3 ist ein Ende des elektrischen Kabels gemäss Fig. 1 dargestellt. In der teilweise geschnittenen Darstellung ist das Kabelende mit einem metallischen Endstück 5 luft- und feuchtigkeitsdicht abgeschlossen. Vorzugsweise besteht das Endstück aus einer Aluminium- oder Kupferlegierung. Die Verstärkungsfasern des Mantels 2 werden in dem Endstück 5 kraftschlüssig, beispielsweise durch Kleben und Verschrauben, verankert. Auf der dem Leiter 1 zugewandten Innenseite des Endstücks 5 ragt eine kegelförmige Spitze 6 in das Alkalimetall und sorgt für einen einwandfreien elektrischen Kontakt zwischen dem Leiter 1 und dem metallischen Endstück 5. Die metallischen Endstücke 5 schirmen den Natriumleiter 1 vor dem Eindringen von Luft- oder Feuchtigkeit ab. Sie dienen aber auch als Verbindungskontakte beim Aneinanderfügen mehrerer Kabel. Die in Fig. 3 dargestellte Variante eines luft- und feuchtigkeitsdichten Abschlusses des Kabelendes ist beispielhaft zu sehen. Für den Fachmann ergeben sich in Kenntnis der vorangehenden Lehre weitere Ausführungsbeispiele für einen derartigen Abschluss.

Die beiden beschriebenen elektrischen Kabel können entsprechend der benötigten Leistung in verschiedenen Stärken hergestellt werden. Die erfindungsgemässen Kabel sind deutlich leichter als die bekannten Kupfer- oder Aluminiumkabel, sie sind aber ebenso wie diese auch für die Übertragung von sehr grossen Stromstärken mit Freileitungen oder mit Erdleitungen geeignet. In der nachfolgenden Tabelle sind die wichtigsten Eigenschaften der erfindungsgemässen elektrischen Kabel denen der bekannten Aluminium- bzw. Kupferkabel gegenübergestellt. Dabei wird das Ausführungsbeispiel gemäss Fig. 1 mit Na/CFRP (Natrium/Carbon Fibre Reinforced Polymer) und das zweite Ausführungsbeispiel gemäss Fig. 2 mit C/Na/Al (Carbon/Natrium/Aluminium) bezeichnet, was die aufeinanderfolgenden Schichten der Verbund-Kabel beschreibt. Cu steht für ein Kupferkabel während Al ein Aluminiumkabel bedeutet.

| Kabeltyp | | Cu | Al | Na/CFRP | C/Na/Al |
|---|---|---|---|---|---|
| Kabelradius (äusserer) | [mm] | 6 | 7.62 | 11 | 10 |
| Stromführender | [mm²] | 113 | 182 | 314 | 214 (Na) |
| Leiterquerschnitt | | | | | 60 (Al) |
| Widerstandswert (bei 1 km Länge) | [Ω·km⁻¹] | 0.15 | 0.15 | 0.15 | 0.15 |
| Krafttragender Querschnitt | [mm²] | 113 | 182 | 66 | 40 |
| Zulässige Zugkraft | [kN] | 44 | 32 | 200 | 200 |
| Masse des Leiters (bei 1 km Länge) | [kg·km⁻¹] | 1006 | 493 | 404 | 440 |
| thermische Ausdehnung zwischen -20°C und +30°C (bei 1km Kabellänge) | [m] | 0.85 | 1.2 | ≈ 0 | ≈ 0 |

Im Vergleich zu den bekannten Energieübertragungskabeln besitzen die erfindungsgemässen elektrischen Kabel ein geringeres Gewicht und eine höhere Zugfestigkeit bei gleichem elektrischen Widerstand. Die thermische Ausdehnung der elektrischen Kabel ist vernachlässigbar klein. So kann der Abstand zwischen den Masten einer Freileitung vergrössert werden, ohne dass die Kabel deshalb stärker durchhängen und den vorgeschriebenen Mindestabstand zum Erdboden unterschreiten. Wegen der kleineren Anzahl von Masten und wegen des leichteren Kabels vereinfachen sich die Konstruktion, die Montage und der Unterhalt der Energieübertragungsleitung. Die erfindungsgemässen elektrischen Kabel sind sowohl als Übertragungskabel in Freileitungen als auch in Erdleitungen einsetzbar.

## Patentansprüche

1. Elektrisches Kabel umfassend einen Leiter (1) von vorzugsweise etwa kreisförmigem Querschnitt aus Alkalimetall und einen Mantel (2) zum luft- und feuchtigkeitsdichten Abschirmen des Alkalimetall-Leiters gegenüber der Umgebung, dadurch gekennzeichnet, dass das Kabel mit einer nichtmetallischen Verstärkungsstruktur (2;3) ausgestattet ist, die vorzugsweise in direktem Kontakt mit dem Alkalimetall-Leiter (1) steht.

2. Elektrisches Kabel nach Anspruch 1, dadurch gekennzeichnet, dass das Alkalimetall Natrium ist.

3. Elektrisches Kabel nach Anspruch 1 oder 2, dadurch gekennzeichnet, dass die nichtmetallische Verstärkungsstruktur durch den Mantel (2) gebildet ist.

4. Elektrisches Kabel nach Anspruch 3, dadurch gekennzeichnet, dass der Mantel (2) durch ein Rohr aus einem Faserlaminat gebildet wird.

5. Elektrisches Kabel nach Anspruch 4, dadurch gekennzeichnet, dass das Faserlaminat aus Kohlefasern oder SiC-Fasern oder Al₂O₃-Fasern oder Kevlarfasern oder Glasfasern besteht, die in eine Polymermatrix eingebettet sind.

6. Elektrisches Kabel nach Anspruch 1 oder 2, dadurch gekennzeichnet, dass die nichtmetallische Verstärkungsstruktur ein Faserbündel (3) ist, welches etwa zentrisch in den Alkalimetall-Leiter bzw. den Natrium-Leiter (1) eingebettet ist.

7. Elektrisches Kabel nach Anspruch 6, dadurch gekennzeichnet, dass das Faserbündel (3) ein Bündel aus Kohlefasern oder SiC-Fasern oder Al₂O₃-Fasern oder Kevlarfasern oder Glasfasern ist.

8. Elektrisches Kabel nach Anspruch 7, dadurch gekennzeichnet dass das Faserbündel (3) ein Kohlefaserbündel ist und einen Durchmesser von etwa 1 mm bis etwa 20 mm, vorzugsweise etwa 7 mm aufweist.

9. Elektrisches Kabel nach einem der Ansprüche 6-8, dadurch gekennzeichnet, dass der Mantel (2) durch ein metallisches Rohr gebildet ist.

10. Elektrisches Kabel nach Anspruch 9, dadurch gekennzeichnet, dass das Rohr (2) aus einer Aluminium- oder Kupferlegierung besteht.

11. Elektrisches Kabel nach einem der vorangehenden Ansprüche, dadurch gekennzeichnet, dass die Mantelenden mit metallischen Endstücken (5), vorzugsweise mit Endstücken aus einer Aluminium- oder Kupferlegierung, luft- und feuchtigkeitsdicht verschlossen sind.

12. Elektrisches Kabel nach einem der vorangehenden Ansprüche, dadurch gekennzeichnet, dass der Mantel (2) eine Wandstärke von etwa 0.3 mm bis etwa 3 mm, vorzugsweise etwa 1.0 mm, aufweist, und dass der alkalimetallische Leiter (1) einen Durchmesser von etwa 15 mm bis etwa 60 mm aufweist.

13. Elektrisches Kabel nach einem der vorangehenden Ansprüche, dadurch gekennzeichnet, dass der Mantel (2) mit einer elektrisch isolierenden Schutzhülle (4) umgeben ist.

14. Elektrisches Kabel nach einem der vorangehenden Ansprüche, dadurch gekennzeichnet, dass es als Transportleitung für die Übertragung von elektrischer Energie mit Wechselstrom oder Gleichstrom bei hohen elektrischen Spannungen von bis zu 700 kV einsetzbar ist.

15. Elektrisches Kabel nach Anspruch 13, dadurch gekennzeichnet, dass die Transportleitung eine Freileitung oder eine Erdleitung ist.
